# EUROPÄISCHE PATENTSCHRIFT

(11) **EP 2 142 464 B1**
(45) Veröffentlichungstag und Bekanntmachung des Hinweises auf die Patenterteilung: **12.10.2011**
(21) Anmeldenummer: 08836793.3
(22) Anmeldetag: 24.10.2008
(51) Int. Cl.: B66C 23/70

(54) **KRAN MIT TELESKOPAUSLEGER**
CRANE HAVING TELESCOPING BOOM
GRUE À FLÈCHE TÉLESCOPIQUE

(30) Priorität: 31.10.2007 DE 102007052954
(43) Veröffentlichungstag der Anmeldung: 13.01.2010
(73) Patentinhaber: Terex Demag GmbH, 66482 Zweibrücken (DE)
(72) Erfinder: APPEL,Jürgen, 66497 Contwig (DE); KREBS, Thomas, 66440 Blieskastel (DE); SCHÜTZ, Achim, 66989 Nünschweiler (DE)
(74) Vertreter: Meissner, Peter E.
(86) Internationale Anmeldenummer: PCT/DE2008/001784
(87) Internationale Veröffentlichungsnummer: WO 2009/056122

(56) Entgegenhaltungen:
- EP-A- 0 476 225
- EP-B- 0 984 895
- WO-A-2007/052339
- DE-A1-102006 023 371
- US-A- 5 695 082

## Beschreibung

Die Erfindung betrifft einen Kran mit einem Teleskopausleger, dessen in einem Grundausleger angeordnete, einzeln austeleskopierbaren Schüsse nach dem Lösen von arretierenden Bolzenverbindungen mit einer hydraulischen Kolben-Zylinder-Einheit aus - und einfahrbar sind und in den jeweils aus - oder eingefahrenen Stellungen durch Verriegelbolzen verbolzt sind, wobei die Kolbenstange der Kolben-Zylinder-Einheit mit ihrem hinteren Ende am inneren Ende des Grundauslegers angelenkt ist und am inneren und äußeren Ende des verschiebbaren Zylindergehäuses je eine Sicherungs- und Verriegelungseinheit befestigt ist, die mit Ausnehmungen der austeleskopierbaren Schüsse kuppelbar ist und wobei am von der Anlenkung der Sicherungs- und Verriegelungseinheit am inneren Ende des Grundauslegers abgewandten Ende ein Führungsprofilkopf angeordnet ist.

Ein derartiger Kran ist aus der EP 0 984 895 B1 bekannt.

In der Praxis sind damit 50 m Hauptausleger realisierbar.

Mit der DE 10 2006 023 371 A1 ist vorgeschlagen worden, das Kopfstück des letzten Auslegerschusses so auszubilden, dass weitere also zusätzliche Auslegerschüsse durch dieses Kopfstück hindurch einschiebbar sind, so dass beim teleskopieren aller dann vorhandenen Schüsse größere Auslegerlängen erreichbar sind, beispielsweise eine Verdopplung auf 100 m.

Aufgabe der Erfindung ist es, diese Verlängerung des Auslegers ohne wesentliche Änderungen an dem Teleskopiersystem selbst, also im Wesentlichen der Sicherungs- und Verriegelungseinheit (kurz SVE), vornehmen zu können.

Gelöst wird diese Aufgabe erfindungsgemäß bei einem Kran mit einem Teleskopausleger, dessen in einem Grundausleger angeordnete, einzeln austeleskopierbaren Schüsse nach dem Lösen von arretierenden Bolzenverbindungen mit einer hydraulischen Kolben-Zylinder-Einheit aus - und einfahrbar sind und in den jeweils aus - oder eingefahrenen Stellungen durch Verriegelbolzen verbolzt sind, wobei die Kolbenstange der Kolben-Zylinder-Einheit mit ihrem hinteren Ende am inneren Ende des Grundauslegers angelenkt ist und am inneren und äußeren Ende des verschiebbaren Zylindergehäuses je eine Sicherungs- und Verriegelungseinheit befestigt ist, die mit Ausnehmungen der austeleskopierbaren Schüsse kuppelbar ist und wobei am von der Anlenkung der Sicherungs- und Verriegelungseinheit am inneren Ende des Grundauslegers abgewandten Ende ein Führungsprofilkopf angeordnet ist, dadurch, dass der Führungsprofilkopf an der Sicherungs- und Verriegelungseinheit demontierbar befestigt ist,
dass an Stelle des Führungsprofilkopfes ein zusätzlicher Führungsrahmen montierbar ist, dessen Länge in Abstimmung mit der durch zusätzlich in den Teleskopausleger eingesetzte Schüsse erweiterten Länge des Teleskopauslegers bemessen ist und
dass an dem freien Ende des Führungsrahmens ein Führungsprofilkopf anbringbar ist.

Vorzugsweise ist der an der Sicherungs- und Verriegelungseinheit demontierte Führungsprofilkopf auch am Führungsrahmen befestigbar. Es ist aber auch möglich, den Führungsprofilkopf am Führungsrahmen fest anzuordnen, so dass dann beide eine montier- bzw. demontierbare Einheit bilden.

Durch die erfindungsgemäße Lösung ergeben sich eine Reihe von Vorteilen, und zwar primär die Einsparung von Hauptauslegerschüssen, da eine Erweiterung auf einen 100 m Ausleger oder entsprechend eine Rückbildung auf einen 50 m Ausleger mit einfachen Mitteln erreichbar ist.

Weiterhin ergeben sich Einsparung von Zylindergewicht der Kolben-Zylinder-Einheit und es sind kleinere Rohrwandstärken möglich, da geringerer Hub erforderlich ist. Damit verbunden ist das Erzielen kleinerer Knicklängen des Zylinders. Somit kann mit weniger Materialeinsatz eine variable maximale Teleskopierlänge erreicht werden. Gegenüber herkömmlichen Kranen mit maximalen Hauptauslegerlängen von beispielsweise100 m kann jederzeit eine variable Grundeinheit, bestehend aus einer Konfiguration mit einem beispielsweise 50 m Grundausleger als Grundkran verwendet werden. Durch das Einstecken einer Zusatzauslegereinheit oder weitere in die Grundeinheit einsteckbare Teleskopschüsse wird der 50 m Grundkran zu einem Kran mit 100 m Hauptauslegermaximallänge.
Natürlich sind auch andere Längen möglich, da vorgesehen ist, dass der Führungsrahmen in seiner Länge abstimmbar ist auf die Verlängerung des Auslegers durch die zusätzlich eingeschobenen Schüsse.

Die Erfindung soll nachfolgend mit Bezug auf die Zeichnungen erläutert werden.

Dabei zeigt:
Abb.1 die schematische Darstellung eines 50 m Hauptauslegers,
Abb.2 eine entsprechende Darstellung eines 100 m Hauptauslegers,
Abb.3a,b die Anpassung durch einen Führungsrahmen und
Abb.4 eine Detaildarstellung der SVE.

In den Abbildungen sind für gleiche Teile gleiche Bezugszeichen verwendet worden, und zwar
- 1: Grundkasten
- 2: teleskopierbare Kästen oder Schüsse für 50 m Hauptausleger
- 3: Teleskopiereinheit mit Sicherungs- und Verriegelungseinheit
- 4: zusätzliche Schüsse für 100 m Hauptausleger
- 5: Führungsrahmen für 50 m Hauptausleger
- 6: Führungsrahmen für 100 m Hauptausleger
- 7: Führungsprofilkopf

In den Abbildungen 1 und 2 ist jeweils der innerste Kasten oder Schuss des Teleskopauslegers dargestellt mit der darin angeordneten SVE.

Der Vergleich dieser beiden Abbildungen 1 und 2 zeigt, dass dieses aus der SVE bestehende Teleskopiersystem in beiden Varianten unverändert geblieben ist. Der entsprechende Vergleich in den Abbildungen 3a und 3b zeigt andererseits, dass ein neuer, längerer Führungsrahmen 6 anstelle des am Führungsrahmen vorhandenen Führungsprofilkopfes 7 (Detail in Abb. 4) angesetzt wurde.

Dieser-Führungsrahmen 6 kann an die Auslegerlänge angepasst werden, d. h. wird auf die vorgenommene Verlängerung abgestimmt.
Der Führungsprofilkopf 7 ist mit dem Führungsrahmen 5 lösbar verbunden und wird beim Umbau von 50 m Hauptausleger auf den 100 m Hauptausleger von dem Führungsrahmen 5 gelöst und durch den Führungsrahmen 6 ersetzt. Durch die Verwendung nicht nur einer variablen SVE können mannigfaltigste Kombinationen von Grundkasten und Haupauslegerkästen realisiert werden. Die SVE's müssen nicht mehr zwangsweise am Ende der Kolbenzylindereinheit positioniert werden, sondern deren Anordnung ist im Grundkasten mehr oder minder frei wählbar. Eine oder mehrere SVE's sind unabhängig voneinander steuerbar, so dass damit das bisherige starre Teleskopiersystem flexibel geworden ist.

Nach dem Befestigen des längeren Führungsrahmen 6 wird dieser an seinem freien Ende wieder mit einem Führungprofilkopf 7 komplettiert. Bei diesem Führungsprofilkopf kann es sich um den vorher vom Führungsrahmen 5 demontierten Führungsprofilkopf 7 handeln oder ein anderer Führungsprofilkopf 7 bildet mit dem Führungsrahmen 6 eine Einheit, die dann bei der Verlängerung eingesetzt wird.

## Patentansprüche

1. Kran mit einem Teleskopausleger, dessen in einem Grundausleger (1) angeordnete, einzeln austeleskopierbaren Schüsse (2,4) nach dem Lösen von arretierenden Bolzenverbindungen mit einer hydraulischen Kolben-Zylinder-Einheit aus - und einfahrbar sind und in den jeweils aus - oder eingefahrenen Stellungen durch Verriegelbolzen verbolzt sind, wobei die Kolbenstange der Kolben-Zylinder-Einheit mit ihrem hinteren Ende am inneren Ende des Grundauslegers angelenkt ist und am inneren und äußeren Ende des verschiebbaren Zylindergehäuses je eine Sicherungs- und Verriegelungseinheit befestigt ist, die mit Ausnehmungen der austeleskopierbaren Schüsse kuppelbar ist und wobei am von der Anlenkung der Sicherungs- und Verriegelungseinheit am inneren Ende des Grundauslegers abgewandten Ende ein Führungsprofilkopf (7) angeordnet ist,
**dadurch gekennzeichnet,**
**dass** der Führungsprofilkopf (7) an der Sicherungs- und Verriegelungseinheit lösbar befestigt ist,
**dass** an Stelle des Führungsprofilkopfes (7) ein zusätzlicher Führungsrahmen (6) montierbar ist, dessen Länge in Abstimmung mit der durch zusätzlich in den Teleskopausleger eingesetzte Schüsse (4) erweiterten Länge des Teleskopauslegers bemessen ist und
**dass** an dem freien Ende des Führungsrahmens (6) ein Führungsprofilkopf (7) anbringbar ist.

2. Kran nach Anspruch 1,
**dadurch gekennzeichnet,**
**dass** der an der Sicherungs- und Verriegelungseinheit demontierte Führungsprofilkopf (7) auch am Führungsrahmen (6) befestigbar ist.

## Claims

1. A crane having a telescopic boom whose individually telescopically extendable sections (2, 4) arranged in a basic boom (1) are extendable and retractable by an hydraulic piston/cylinder unit after the release of arresting bolt connections and are bolted in the extended or retracted positions as the case may be by locking bolts, wherein the rear end of the piston rod of the piston/cylinder unit is articulated on the inner end of the basic boom and a respective securing and locking unit is secured to the inner and outer end of the displaceable cylinder housing and can be coupled to recesses of the telescopicably extendable sections and wherein at the end remote from the articulation of the securing and locking unit to the inner end of the basic boom there is arranged a guiding profiled head (7), **characterised in that** the guiding profiled head (7) is detachably secured to the securing and locking unit, **in that** an additional guiding frame (6) is mountable instead of the guiding profiled head (7), the length of which guiding frame (6) is dimensioned in coordination with the telescopic-boom length enlarged by sections (4) additionally inserted into the telescopic boom and **in that** a guiding profiled head (7) can be attached to the free end of the guiding frame (6).

2. A crane according to claim 1, **characterised in that** the guiding profiled head (7) detached at the securing and locking unit can also be secured to the guiding frame (6).

## Revendications

1. Grue avec une flèche télescopique, dont les éléments (2,4) agencés dans une flèche de base (1) et individuellement déployables en mode télescopique peuvent, après le desserrage de boulonnages bloquants, être déployés et rentrés avec une unité de piston-cylindre hydraulique et sont boulonnés dans les positions respectivement déployées ou rentrées par des boulons de verrouillage, dans laquelle la tige de piston de l'unité de piston-cylindre est articulée, par son extrémité arrière, sur l'extrémité interne de la flèche de base et une unité de fixation et de verrouillage respective est fixée à l'extrémité interne de la flèche de base et à l'extrémité externe du boîtier cylindrique déplaçable, ladite unité pouvant couplée à des évidements des éléments déployables en mode télescopique et dans laquelle une tête profilée de guidage (7) est agencée à l'extrémité opposée à l'articulation de l'unité de fixation et de verrouillage à l'extrémité interne de la flèche de base,
**caractérisée en ce que**
la tête profilée de guidage (7) est fixée de manière
amovible sur l'unité de fixation et de verrouillage,
à l'emplacement de la tête profilée de guidage (7), on
peut monter un châssis de guidage (6) supplémentaire, dont la longueur est réglée en fonction de la longueur de la flèche télescopique prolongée par des éléments (4) insérés en complément dans la flèche télescopique et une tête profilée de guidage (7) peut être placée à l'extrémité libre du châssis de guidage (6).

2. Grue selon la revendication 1,
**caractérisée en ce que**
la tête profilée de guidage (7) démontée sur l'unité
de fixation et de verrouillage peut également être fixée sur le châssis de guidage (6).
